# FASCICULE DE BREVET EUROPEEN

(11) **EP 0 375 511 B1**
(45) Date de publication et mention de la délivrance du brevet: **21.07.1993**
(21) Numéro de dépôt: 89403465.1
(22) Date de dépôt: 13.12.1989
(51) Int. Cl.: B05B 15/12

(54) **Procédé et installation d'application d'un produit de revêtement**
Verfahren und Vorrichtung zum Aufbringen eines Beschichtungsproduktes
Method and installation for applying a coating product

(30) Priorité: 21.12.1988 FR 8816912
(43) Date de publication de la demande: 27.06.1990
(73) Titulaire: SAMES S.A., F-38240 Meylan (FR)
(72) Inventeur: Gondrand, Michel, F-38220 Vizille (FR)
(74) Mandataire: CABINET BONNET-THIRION

(56) Documents cités:
- WO-A-87/00771
- FR-A- 2 459 082
- GB-A- 2 141 642
- US-A- 4 770 088

## Description

L'invention concerne un procédé d'application d'un produit de revêtement tel que notamment une poudre thermofusible de peinture; elle concerne plus particulièrement un perfectionnement permettant de diminuer le temps nécessaire pour changer de produit de revêtement, c'est-à-dire le plus souvent pour réaliser un changement de couleur du produit de revêtement, appliqué par voie électrostatique.

L'invention concerne également une installation pour la mise en oeuvre du procédé.

On sait que le principal problème dans l'application d'une peinture thermofusible se présentant sous la forme de poudre, réside dans le temps relativement long des opérations de changement de couleur. Classiquement, l'application de poudre se fait par voie électrostatique à l'intérieur d'une cabine dans laquelle on entretient une légère dépression par aspiration. Les moyens d'aspiration sont avantageusement associés à des moyens de récupération de poudre comportant par exemple un séparateur centrifuge, plus connu sous le nom de "cyclône" dont la sortie d'air épuré est reliée à un filtre finisseur retenant les particules de poudre non retenues par le séparateur, avant son remet dans l'atmosphère. Jusqu'à présent, chaque changement de couleur impliquait de nettoyer la cabine et les moyens d'aspiration. Les difficultés et les pertes de temps les plus importantes sont surtout occasionnées par le nettoyage de la cabine. En effet, la poudre récupérée dans le séparateur est généralement recyclée. Il est donc nécessaire de nettoyer très soigneusement toutes les surfaces sur lesquelles la poudre est susceptible de se déposer, chaque fois qu'on change la nature et/ou la couleur de la poudre, de façon à ne jamais projeter sur les pièces un mélange de plusieurs poudres différentes. Or, les projecteurs, leurs réservoirs et les conduits d'alimentation peuvent être facilement nettoyés ou changés. Le nettoyage des moyens de filtration et notamment du séparateur ne pose généralement pas de problème et peut s'effectuer rapidement. En revanche, pour la cabine de projection, on n'a pas trouvé jusqu'à présent de solution pleinement satisfaisante pour débarrasser les parois de la cabine de toute trace de poudre. Une solution connue est décrite dans la demande WO-87-00771. Selon ce document, la cabine est essentiellement matérialisée par quatre faces de feuilles de matière plastique, définissant une sorte de tunnel, supportées par des rouleaux et une ossature interne. A chaque changement de couleur, on fait défiler les feuilles de matière plastique entre les rouleaux et l'ossature de façon à présenter une surface interne propre. Cependant, l'ossature interne doit être nettoyée manuellement avant déroulement des feuilles de matière plastique et pendant le déplacement de ces dernières, l'ossature peut être à nouveau salie par de la poudre déposée sur les parois, ce qui peut ensuite constituer une source de pollution des parois propres. La solution n'est donc pas totalement satisfaisante et elle suppose la mise en oeuvre de moyens mécaniques complexes. De plus, l'exploitation est coûteuse, en raison d'une certaine consommation de film de matière plastique et sa mise en oeuvre est délicate.

L'invention propose une solution plus économique et permettant une mise en oeuvre très rapide.

L'invention découle de l'analyse selon laquelle il est pratiquement impossible d'empêcher par des moyens simples le dépôt d'une partie de la poudre projetée sur les parois internes de l'enceinte et que, d'autre part, tout nettoyage des parois nécessite une intervention longue (qui rend donc l'installation inutilisable pendant un temps important) et dont le résultat est incertain. L'idée de base de l'invention consiste donc à enlever purement et simplement l'enceinte à chaque changement de produit de revêtement et à la remplacer par une autre, correspondant au nouveau produit de revêtement. On dispose donc ainsi d'une pluralité d'enceintes interchangeables dont le nombre correspond au nombre des produits de revêtement différents susceptibles d'être appliqués. On peut aussi disposer de plusieurs jeux de telles enceintes adaptées à des objets différents.

Dans cet esprit, l'invention concerne donc un procédé d'application d'un produit de revêtement, notamment une poudre, sur des objets à recouvrir, consistant à faire passer de tels objets dans une enceinte et à projeter un tel produit de revêtement de caractéristiques données sur les objets pendant leur passage dans ladite enceinte, caractérisé en ce que l'enceinte correspondant à un produit de revêtement donné est fixée de façon détachable à une armature extérieure, et qu'un changement de produit de revêtement comporte les opérations consistant à déposer l'enceinte en place et à la remplacer par une autre enceinte correspondant à un nouveau produit de revêtement choisi.

De préférence, les enceintes sont en matériau souple de façon à pouvoir être repliées et rangées dans un espace minimum. L'enceinte est déployée et prend sa forme lorsqu'elle est rattachée à ladite armature, par des moyens d'attachement extérieurs tels que des liens souples, éventuellement élastiques.

L'invention concerne également une installation d'application d'un produit de revêtement comprenant au moins une cabine munie d'ouvertures pour le passage d'objets à revêtir et de moyens d'application dudit produit de revêtement sur des objets traversant ladite cabine, caractérisée en ce que ladite cabine est constituée d'une armature fixe et d'une enceinte choisie parmi une pluralité d'enceintes semblables en fonction d'un produit de revêtement sélectionné, une telle enceinte étant conformée et dimensionnée pour pouvoir être placée dans ladite armature et rattachée à celle-ci pour être soutenue par elle.

L'invention sera mieux comprise et d'autres avantages de celle-ci apparaîtront plus clairement à la lumière de la description qui va suivre de plusieurs modes de réalisation conformes à son principe, donnée uniquement à titre d'exemple et faite en référence aux dessins annexés dans lesquels:
- la figure 1 est une vue schématique en perspective d'une installation d'application d'un produit de revêtement conforme au principe de l'invention; et
- la figure 2 est une vue schématique en perspective d'un autre mode de réalisation d'une enceinte utilisable dans une telle installation.

En se référant plus particulièrement à la figure 1, l'installation représentée comporte une armature rigide 1, porteuse et une enceinte 2 en matériau souple, ici en matière plastique telle que du polyéthylène, déployée à l'intérieur de ladite ossature et supportée par elle. En fait, l'installation comporte une pluralité d'enceintes 2, les autres enceintes correspondant chacune à un produit de revêtement particulier, étant repliées et rangées en attendant d'être utilisées à la place de l'enceinte rattachée à ladite armature fixe 1. Celle-ci a approximativement la forme d'un parallélépipède rectangle matérialisé par un assemblage de montants verticaux 1a et de traverses horizontales 1b. Ces éléments sont avantageusement en matériau isolant ou recouverts d'une épaisse couche de matériau isolant. Lorsqu'elle est déployée, chaque enceinte a une forme analogue à celle de l'armature, mais de dimensions plus faibles et l'enceinte en utilisation est raccordée à l'armature par des liens souples 3, en l'occurrence ici des tendeurs élastiques. Ces tendeurs sont munis de crochets 3a qui coopèrent avec des anneaux de raccordement 3b définis ou rattachés à des points choisis de l'enceinte, notamment à ses extrémités. L'enceinte 2 est constituée par des panneaux de matière plastique souple assemblés entre eux bord à bord, par exemple par soudure. Ainsi, selon l'exemple de la figure 1, l'enceinte est constituée de quatre faces sensiblement verticales 2a, 2b, 2c, 2d, de deux faces supérieures légèrement inclinées 2e, 2f et de quatre faces inférieures inclinées 2g, 2h, 2i, 2j formant une trémie 10 terminée par une ouverture circulaire. Par ailleurs, l'enceinte est pourvue d'une large ouverture 4 s'étendant d'une part, sur toute sa partie supérieure entre les faces 2e et 2f et se prolongeant par des échancrures verticales sur les faces verticales opposées 2b et 2c. Cette ouverture 4 permet le passage en translation des objets 8 à recouvrir suspendus à un convoyeur aérien 9. Ce dernier est disposé pour transporter les objets d'une extrémité à l'autre de l'enceinte au travers de l'ouverture 4. Ce convoyeur est par ailleurs relié à la terre. Au moins une autre ouverture 5 est pratiquée, ici dans la face 2d de l'enceinte, pour le passage d'un appareil de projection électrostatique 6 porté par un mécanisme de va-et-vient 7, situé à l'extérieur et qui le déplace verticalement pour que le jet de poudre balaye toute la hauteur des objets 8 à recouvrir. L'ouverture 5 peut simplement consister en une simple fente découpée à la demande. Les parties découpées peuvent avantageusement former des lèvres d'obturation partielle de l'ouverture 5. L'appareil de projection 6 est alimenté en poudre fluidisée par un conduit 11 qui est relié à un réservoir de poudre 12 dans lequel la poudre est maintenue à l'état fluidisé. Ce réservoir est classique et ne fait pas partie de l'invention. Il est monté sur des roulettes 15 pour pouvoir être facilement déplacé et changé lorsque l'utilisateur décide de changer de produit de revêtement. Un générateur électrique 16 accolé au mécanisme 7 alimente l'appareil de projection 6 en énergie électrique au moyen d'un câble électrique 17. L'ouverture inférieure de la trémie 10 est raccordée par un collier à serrage rapide 21 à l'extrémité d'un conduit 19 relié à des moyens d'aspiration non représentés mais classiques. Ces moyens d'aspiration comportent notamment un séparateur centrifuge ou "cyclône". L'extrémité du conduit 19 est fixée à la partie inférieure de l'armature par des haubans 20 ou analogues s'étendant entre les montants de ladite armature et l'extrémité du conduit. Ces haubans 20 constituent avantageusement un support horizontal utilisable pour les opérations de pliage de l'enceinte après son utilisation.

De façon classique, l'air est constamment aspiré dans l'enceinte en entraînant une partie de la poudre qui n'est pas déposée sur les objets. La plus grande partie de cette poudre est récupérée dans le séparateur centrifuge et recyclée vers le réservoir 12. L'air sortant du séparateur est rejeté à l'atmosphère après avoir traversé un filtre qui retient les dernières particules de poudre qui n'ont pu être récupérées dans le séparateur. Le filtre est nettoyé de temps en temps, la poudre captée par lui n'étant pas recyclée. On sait que le séparateur peut être nettoyé très rapidement et facilement par une simple aspiration d'air propre, au moment du changement de produit de revêtement, éventuellement aussi par passage d'un chiffon introduit dans les moyens d'aspiration. Cependant, lorsque la poudre chargée électrostatiquement est projetée sur les objets 8 mis à la terre, une partie se dépose sur les parois internes de l'enceinte.

Selon l'invention, on évite de nettoyer l'enceinte à chaque changement de produit de revêtement et on remplace l'enceinte en utilisation par une autre correspondant au nouveau produit de revêtement. Ainsi, si les produits de revêtement ne diffèrent que par leur couleur, l'installation comprendra autant d'enceintes pliables que de couleurs. Les opérations à mettre en oeuvre pour le changement de produit de revêtement sont les suivantes:

On arrête la projection de poudre et on immobilise le mécanisme 7 en position basse. Le conduit 11 est déconnecté du réservoir 12 et de l'air propre y est injecté pour nettoyer à la fois le conduit 11 et l'appareil de projection 6. L'enceinte 2 est secouée manuellement pour faire tomber la plus grande partie de la poudre recouvrant les parois dans la trémie afin que cette poudre soit entraînée vers le séparateur. On décroche alors les tendeurs élastiques 3 en commençant par le haut, ce qui permet de plier l'enceinte sur les haubans 20. On ouvre ensuite le collier 21, ce qui libère totalement l'enceinte. On procède ensuite au nettoyage du séparateur; ces opérations sont classiques.

L'installation est alors prête à recevoir une autre enceinte 2 correspondant au nouveau produit de revêtement contenu dans un autre réservoir de poudre 12. Le montage de la nouvelle enceinte se fait par une succession d'opérations inverses de celles qui ont été décrites ci-dessus.

L'expérience a montré qu'un opérateur pouvait réaliser l'ensemble des opérations indiquées ci-dessus en environ le dixième du temps nécessaire au nettoyage d'une enceinte unique fixe, tout en éliminant de façon beaucoup plus sure tout risque de pollution d'un produit de revêtement récupéré par un autre. Les enceintes en matière plastique souple sont peu coûteuses.

Le matériau réalisant l'enceinte sera de préférence un matériau isolant, afin de limiter la quantité de poudre déposée sur les parois. Ainsi, en cas d'inflammation de la poudre à la suite, par exemple, d'une étincelle, la quantité de poudre susceptible de s'enflammer sera relativement faible et dégagera peu de chaleur. Il est à noter d'ailleurs que, l'emploi de feuilles minces et souples augmente aussi la sécurité en cas d'inflammation de la poudre car la pression ne peut s'élever dans l'enceinte en raison de la déformation des parois. On élimine ainsi tout risque d'explosion de ladite enceinte.

Cependant, pour éviter des décharges rampantes dues au dépôt de particules chargées sur les parois, on peut envisager que les faces internes de l'enceinte soient au moins en partie conductrices, par exemple faiblement métallisées, et reliées à la terre.

Par ailleurs, le matériau utilisé pour réaliser l'enceinte peut avantageusement être translucide ou transparent. Ceci peut être mis à profit pour placer une cellule photo-électrique de détection de flammes 25 ou un moyen analogue à l'extérieur de l'enceinte, de préférence en regard d'une paroi de cette enceinte peu exposée au produit de revêtement. Ainsi, la cellule peut être placée en regard de la paroi 2e ou 2f. Il est à noter que cette cellule, qui était classiquement disposée à l'intérieur de l'enceinte était souvent recouverte de poudre et remplissait mal sa fonction.

On peut aussi envisager de mettre en oeuvre des enceintes de formes différentes correspondant à des objets à recouvrir différents, pourvu que les enceintes puissent être montées à l'intérieur de la même armature présentant les points d'ancrage et les moyens d'attachement nécessaires.

La figure 2 illustre une variante d'enceinte munie de prolongements s'étendant latéralement et/ou à sa partie supérieure pour former des sortes de "sas". On peut ainsi limiter les turbulences dans la zone de projection et les fuites de particules de poudre dans le local. Sur la figure 2, l'armature externe n'a pas été représentée mais il est clair que la forme de cette armature est adaptée à la nouvelle forme de l'enceinte. Celle-ci se décompose en une chambre de projection 30 et en deux chambres latérales formant des "sas" d'entrée et de sortie, 31, 32, qui prolongent ainsi les extrémités latérales de l'ouverture 4 représentée dans le mode de réalisation de la figure 1. La partie supérieure de cette ouverture, pour le passage des supports d'objets, est également prolongée vers le haut par un "sas" longitudinal 33. Les parties inférieures des "sas 31 et 32 se réunissent à la trémie. Dans l'exemple représenté, la chambre de projection 30 comporte une ouverture 35 permettant l'accès de l'opérateur manipulant, ici, un projecteur manuel.

## Revendications

1. Procédé d'application d'un produit de revêtement, notamment une poudre, sur des objets à recouvrir, consistant à faire passer de tels objets (8) dans une enceinte (2) et à projeter un tel produit de revêtement de caractéristiques données sur les objets pendant leur passage dans ladite enceinte, caractérisé en ce que l'enceinte (2) correspondant à un produit de revêtement donné est fixée de façon détachable à une armature extérieure (1), et qu'un changement de produit de revêtement comporte les opérations consistant à déposer l'enceinte en place et à la remplacer par une autre enceinte correspondant à un nouveau produit de revêtement choisi.

2. Procédé selon la revendication 1, caractérisé en ce qu'il consiste à mettre en oeuvre des enceintes (2) en matériau souple, en nombre correspondant à celui des produits de revêtement et susceptibles d'être, chacune, rattachée à ladite armature (1) par des moyens d'attachement (3) extérieurs, et en ce qu'il consiste, à chaque changement de produit de revêtement, à décrocher et replier l'enceinte utilisée pour la remplacer par une nouvelle enceinte correspondant au nouveau produit de revêtement.

3. Procédé selon la revendication 1 ou 2, caractérisé en ce que la mise en place d'une telle enceinte comporte l'opération consistant à raccorder une ouverture inférieure de ladite enceinte à des moyens d'aspiration.

4. Installation d'application d'un produit de revêtement comprenant au moins une cabine munie d'ouvertures pour le passage d'objets à revêtir et de moyens d'application dudit produit de revêtement sur des objets traversant ladite cabine, caractérisée en ce que ladite cabine est constituée d'une armature fixe (1) et d'une enceinte (2) choisie parmi une pluralité d'enceintes semblables en fonction d'un produit de revêtement sélectionné, une telle enceinte étant conformée et dimensionnée pour pouvoir être placée dans ladite armature et rattachée à celle-ci pour être soutenue par elle.

5. Installation selon la revendication 4, caractérisée en ce que ladite armature (1) a approximativement la forme d'un parallélépipède rectangle matérialisé par un assemblage de montants et traverses rigides, en ce que chaque enceinte (2) a une forme analogue de dimensions plus réduites, et en ce que l'enceinte en utilisation est raccordée à ladite armature par des liens souples (3), de préférence élastiques.

6. Installation selon la revendication 4 ou 5, caractérisée en ce que chaque enceinte (2) est en matériau souple et de ce fait, repliable.

7. Installation selon la revendication 6, caractérisée en ce que chaque enceinte est constituée par des panneaux de matériau souple, par exemple des feuilles de matière plastique, assemblés entre eux bord à bord et en ce que ladite enceinte (2) est déployée en utilisation par son raccordement à ladite armature (1) des moyens d'attachement (3b) étant prévus extérieurement en des emplacements choisis de ladite enceinte.

8. Installation selon la revendication 7, caractérisée en ce que chaque enceinte est pourvue d'une large ouverture (4) s'étendant sur toute sa partie supérieure et sur deux faces verticales opposées, pour le passage en translation desdits objets (8).

9. Installation selon la revendication 8, caractérisée en ce que chaque enceinte comporte au moins une autre ouverture (5), éventuellement de simples fentes pratiquées à la demande, pour le passage d'un appareil de projection (6) dudit produit de revêtement.

10. Installation selon l'une des revendications 4 à 9, caractérisée en ce que la partie inférieure de ladite enceinte est conformée en trémie (10), en ce que cette dernière est munie d'un orifice susceptible d'être raccordé à un conduit (19) placé à la partie inférieure de ladite armature et en ce que ce conduit est raccordé à des moyens d'aspiration, de préférence munis d'un séparateur centrifuge, connu en soi.

11. Installation selon la revendication 10, caractérisée en ce que l'extrémité dudit conduit est fixée à la partie inférieure de l'armature par des haubans (20) ou analogues et en ce que ceux-ci forment avantageusement un support pour les opérations de pliage d'une enceinte après utilisation.

12. Installation selon l'une des revendications 5 à 11, caractérisée en ce que le matériau souple de l'enceinte est électriquement isolant.

13. Installation selon l'une des revendications 6 à 11, caractérisée en ce que les faces internes de l'enceinte sont, au moins en partie, conductrices, par exemple métallisées et mises à la terre.

14. Installation selon la revendication 8, caractérisée en ce que ladite ouverture est prolongée latéralement et/ou à sa partie supérieure par des parties formant "sas" (31, 32, 33).

15. Installation selon l'une des revendications 6 à 14, caractérisée en ce que le matériau souple est translucide ou transparent et en ce qu'une cellule photo-électrique (25) de détection de flamme ou moyen analogue, est placée à l'extérieur de ladite enceinte, de préférence en regard d'une paroi de celle-ci peu exposée au produit de revêtement.

## Patentansprüche

1. Verfahren zum Auftragen eines Beschichtungsproduktes, insbesondere eines Pulvers, auf einen zu beschichtenden Gegenstand, das darin besteht, die Gegenstände (8) durch einen durch eine Umfassung umgrenzten Raum (2) laufen zu lassen und ein solches Beschichtungsprodukt mit gegebenen Eigenschaften auf die Gegenstände während ihres Durchgangs durch die Umfassung aufzutragen, dadurch gekennzeichnet, daß die einem gegebenen Beschichtungsprodukt entsprechende Umfassung (2) abnehmbar an einem äußeren Gestell (1) befestigt wird, und daß ein Wechsel des Beschichtungsproduktes die Schritte umfaßt, die an Ort und Stelle befindliche Umfassung zu entfernen und sie durch eine andere Umfassung zu ersetzen, die einem neu ausgewählten Beschichtungsprodukt entspricht.

2. Verfahren nach Anspruch 1, dadurch gekennzeichnet, daß es darin besteht, Umfassungen (2) aus biegsamem Material in einer der Anzahl der Beschichtungsprodukte entsprechenden Anzahl einzusetzen, die alle durch äußere Befestigungseinrichtungen (3) am Gestell (1) angesetzt werden können, und daß es darin besteht, die verwendete Umfassung bei jedem Wechsel des Beschichtungsproduktes auszuhaken und zu falten, um sie durch eine dem neuen Beschichtungsprodukt entsprechende Umfassung zu ersetzen.

3. Verfahren nach Anspruch 1 oder 2, dadurch gekennzeichnet, daß das Aufstellen einer derartigen Umfassung den Schritt aufweist, eine untere Öffnung der Umfassung mit einer Absaugeinrichtung zu verbinden.

4. Anlage zum Auftragen eines Beschichtungsprodukts mit mindestens einer Kabine, die mit Öffnungen für den Durchgang von zu beschichtenden Gegenständen und mit einer Vorrichtung zum Auftragen des Beschichtungsproduktes auf die Kabine durchquerende Gegenstände versehen ist, dadurch gekennzeichnet, daß die Kabine aus einem festen Gestell (1) und einer Umfassung (2) gebildet ist, die aus einer Vielzahl von ähnlichen Umfassungen in Abhängigkeit von einem ausgesuchten Beschichtungsprodukt ausgewählt ist, wobei eine derartige Umfassung so ausgebildet und bemessen ist, daß sie in das Gestell eingeführt, daran angesetzt und davon gehalten werden kann.

5. Anlage nach Anspruch 4, dadurch gekennzeichnet, daß das Gestell (1) in etwa die Form eines Quaders besitzt, der aus Pfosten und Querträgern aufgebaut ist, daß jede Umfassung (2) eine ähnliche Form mit kleineren Abmessungen besitzt, und daß die gerade verwendete Umfassung durch biegsame, vorzugsweise elastische Verbindungsglieder (3) mit dem Gestell verbunden ist.

6. Anlage nach Anspruch 4 oder 5, dadurch gekennzeichnet, daß jede Umfassung (2) aus biegsamem Material hergestellt und deswegen faltbar ist.

7. Anlage nach Anspruch 6, dadurch gekennzeichnet, daß jede Umfassung aus dünnen Platten von biegsamem Material, beispielsweise Kunststoffolien, besteht, die an ihren Rändern aneinander befestigt sind, und daß bei Gebrauch die Umfassung (2) durch ihre Verbindung zum Gestell (1) entfaltet wird, wobei an bestimmten Stellen außen an der Umfassung Befestigungsvorrichtungen (3b) vorgesehen sind.

8. Anlage nach Anspruch 7, dadurch gekennzeichnet, daß jede Umfassung mit einer großen, sich über ihre ganze Oberseite und über zwei sich gegenüberliegende Stirnflächen erstreckenden Öffnung (4) für den Durchgang der Gegenstände (8) versehen ist.

9. Anlage nach Anspruch 8, dadurch gekennzeichnet, daß jede Umfassung mindestens eine weitere Öffnung (5), möglicherweise einfache, nach Bedarf angebrachte Schlitze, für den Durchgang eines Auftrageapparates (6) für das Beschichtungsprodukt aufweist.

10. Anlage nach einem der Ansprüche 4 bis 9, dadurch gekennzeichnet, daß der untere Teil der Umfassung in Gestalt eines Trichters (10) ausgebildet ist, daß dieser mit einer Öffnung für den Anschluß an eine im unteren Teil des Gestells angeordneten Leitung (19) versehen ist, und daß diese Leitung mit einer Absaugeinrichtung verbunden ist, welche vorzugsweise mit einer an sich bekannten Trennzentrifuge versehen ist.

11. Anlage nach Anspruch 10, dadurch gekennzeichnet, daß das Ende der Leitung durch Verankerungen (20) oder dergl. am Unterteil des Gestells befestigt ist, und daß diese vorteilhafterweise eine Unterstützung für die Faltvorgänge einer Umfassung nach Benutzung bilden.

12. Anlage nach einem der Ansprüche 5 bis 11, dadurch gekennzeichnet, daß das biegsame Material der Umfassung elektrisch isolierend ist.

13. Anlage nach einem der Ansprüche 6 bis 11, dadurch gekennzeichnet, daß die Innenflächen der Umfassung mindestens teilweise leitend, beispielsweise metallisiert, und geerdet sind.

14. Anlage nach Anspruch 8, dadurch gekennzeichnet, daß die Öffnung seitlich und/oder an ihrem Oberteil durch Abschnitte vergrößert ist, die eine "Schleuse" (31, 32, 33) bilden.

15. Anlage nach einem der Ansprüche 6 bis 14, dadurch gekennzeichnet, daß das biegsame Material lichtdurchlässig oder transparent ist, und daß eine fotoelektrische Zelle (25) zur Flammendetektion oder eine ähnliche Einrichtung außerhalb der Umfassung angebracht ist, vorzugsweise vor einer ihrer Wände, die dem Beschichtungsprodukt wenig ausgesetzt ist.

## Claims

1. A process for applying a coating product, in particular a powder, to objects to be covered, comprising passing such objects (8) into an enclosure (2) and spraying such a coating product of given characteristics on to the objects during their movement in said enclosure, characterised in that the enclosure (2) corresponding to a given coating product is detachably fixed to an external framework (1) and that a change in coating product comprises operations which consist of removing the enclosure which is in position and replacing it by another enclosure corresponding to a fresh selected coating product.

2. A process according to claim 1 characterised in that it comprises using enclosures (2) of flexible material, of a number corresponding to the number of coating products and each capable of being attached to said framework (1) by external attachment means (3), and that, at each change in coating product, it comprises unhooking and folding up the enclosure used to replace it by a fresh enclosure corresponding to the fresh coating product.

3. A process according to claim 1 or claim 2 characterised in that the procedure for setting such an enclosure in position comprises the operation which involves connecting a lower opening of said enclosure to suction means.

4. An installation for applying a coating product comprising at least one cubicle provided with openings for objects to be coated to pass therethrough and means for applying said coating product to objects passing through said cubicle, characterised in that said cubicle is formed by a fixed framework (1) and an enclosure (2) which is selected from a plurality of similar enclosures according to a selected coating product, such an enclosure being of such a shape and size that it can be placed in said framework and attached thereto to be supported by same.

5. An installation according to claim 4 characterised in that said framework (1) is approximately in the form of a right-angled parallelepiped formed by an assembly of rigid uprights and cross members and that each enclosure (2) is of a similar shape but of smaller dimensions, and that the enclosure in use is connected to said framework by flexible, preferably elastic, connecting members (3).

6. An installation according to claim 4 or claim 5 characterised in that each enclosure (2) is of flexible and therefore foldable material.

7. An installation according to claim 6 characterised in that each enclosure is formed by panels of flexible material, for example sheets of plastics material, which are fitted together in edge-to-edge relationship, and that said enclosure (2) is spread out in use by virtue of its connection to said framework (1), attachment means (3b) being provided externally at selected locations on said enclosure.

8. An installation according to claim 7 characterised in that each enclosure is provided with a wide opening (4) which extends over the whole of its upper portion and over two opposite vertical faces for said objects (8) to pass therethrough with a translatory movement.

9. An installation according to claim 8 characterised in that each enclosure comprises at least one other opening (5), possibly simple slits which are provided as required, for the passage therethrough of an apparatus (6) for spraying said coating product.

10. An installation according to one of claims 4 to 9 characterised in that the lower portion of said enclosure is shaped as a hopper (10), that the latter is provided with an orifice which can be connected to a conduit (19) disposed in the lower portion of said framework, and that said conduit is connected to suction means, preferably provided with a centrifugal separator known per se.

11. An installation according to claim 10 characterised in that the end of said conduit is fixed to the lower portion of the framework by stays (20) or the like and that the latter advantageously form a support for the operations of folding an enclosure after use.

12. An installation according to one of claims 5 to 11 characterised in that the flexible material of the enclosure is electrically insulating.

13. An installation according to one of claims 6 to 11 characterised in that the internal faces of the enclosure are at least partly conducting, for example metallised and earthed.

14. An installation according to claim 8 characterised in that said opening is extended laterally and/or in its upper portion by portions forming 'locks' (31, 32, 33).

15. An installation according to one of claims 6 to 14 characterised in that the flexible material is transparent or translucent and that a photoelectric flame detection cell (25) or similar means is disposed outside said enclosure, preferably facing a wall thereof which is little exposed to the coating product.
